# EUROPÄISCHE PATENTSCHRIFT

(11) **EP 0 384 914 B1**
(45) Veröffentlichungstag und Bekanntmachung des Hinweises auf die Patenterteilung: **05.08.1992**
(21) Anmeldenummer: 90890042.6
(22) Anmeldetag: 20.02.1990
(51) Int. Cl.: B26D 7/18

(54) **Schneidanlage zum Ausschneiden von Zuschnitten aus Bandmaterial**
Cutting installation for cutting out blanks from web material
Installation de coupe pour découper des flans dans des pièces découpées de matière en ruban

(30) Priorität: 21.02.1989 AT 381/89
(43) Veröffentlichungstag der Anmeldung: 29.08.1990
(73) Patentinhaber: Blaimschein, Gottfried, Dipl.-Ing., A-4407 Steyr (AT)
(72) Erfinder: Blaimschein, Gottfried, Dipl.-Ing., A-4407 Steyr (AT)
(74) Vertreter: Hübscher, Heiner, Dipl.-Ing.

(56) Entgegenhaltungen:
- EP-A- 0 363 348
- DE-A- 3 341 651
- GB-A- 2 040 778
- US-A- 4 028 167
- US-A- 4 514 246
- US-A- 4 542 672

## Beschreibung

Die Erfindung bezieht sich auf eine Schneidanlage zum Ausschneiden von Zuschnitten aus Bandmaterial, beispielsweise ein- oder beidseitig folienbedeckte Prepregs, mit einem unterdruckbeaufschlagbaren Schneidtisch, der ein die Arbeitsfläche bildendes Förderband aufweist, einem über die Arbeitsfläche verfahrbaren Schneidaggregat, das vorzugsweise ein auf eine bestimmte Schnittiefe einstellbares Schneidwerkzeug besitzt, sowie einem Materialspender in Förderrichtung vor und einer Materialablage in Förderrichtung nach dem Schneidtisch. Eine derartige Schneidanlage ist aus der DE-A-3 341 651 bekannt.

Unter Prepregs wird auf dem Gebiet der faserverstärkten Kunststoffe vorimprägniertes Faserwerk verstanden, das mit einem vorbestimmten Anteil Reaktionsharzmasse imprägniert und ohne weitere Zusätze unter Wärme härtbar ist. Aus diesem in aufrollbarer Bandform mit ein- oder beidseitiger Deckfolie vorgefertigten Ausgangsbandmaterial werden dann auf einer geeigneten Schneidanlage die gewünschten Zuschnitte nach einer auf das eigentliche Endprodukt abgestimmten Umrißlinie ausgeschnitten, wobei zur Minimierung des Verschnittes die einzelnen Zuschnitte ein möglichst eng aneinandergerücktes Schnittmuster, ein sogenanntes Nest bilden sollen. Die Schneidanlagen selbst weisen einen Schneidtisch mit unterdruckbeaufschlagbarer Ar beitsfläche zum Festhalten des Schnittmaterials und ein Schneidaggregat mit einem auf eine bestimmte Schnittiefe einstellbaren Schneidmesser, insbesondere ein Ultraschallmesser, das ist ein mit Ultraschallfrequenz schwingendes Schneidmesser, zum automatisierten Ausschneiden der Zuschnitte auf (US-A 4 028 167 und 4 514 246, DE-A 33 41 651), wobei es auch bereits bekannt ist, als Schneidtisch sogenannte Conveyortisch einzusetzen, die ein über die Saugkästen des Tisches geführtes Förderband besitzen (US-A-4 542 672). Dieses schrittweise antreibbare Förderband ergibt abschnittsweise jeweils die Arbeitsfläche und dient gleichzeitig zur Materialzu- und abfuhr, wobei das Material von einem zufuhrseitig dem Schneidtisch vorgelagerten Materialspender auf das Förderband abgezogen und abfuhrseitig vom Förderband in eine Materialablage eingebracht wird. Bei diesen bekannten Schneidanlagen wird das Bandmaterial zufuhrseitig in der jeweiligen Arbeitsfläche entsprechenden Abschnitten abgelängt und jeder Abschnitt für sich bearbeitet, so daß der Schneidvorgang auf eine begrenzte Nestlänge abgestimmt sein muß, was zwangsweise wegen der eingeengten Freiheit in der Nestauslegung größere Abfallanteile mit sich bringt. Insbesondere ist aber ein Trennen von Zuschnitten und Abfall unmittelbar nach dem Schneidvorgang am Tisch außer durch zeitraubende Handarbeit nicht möglich und die Zuschnitte werden samt Abfall in die Materialablage gefördert.

Es gibt auch schon eine Fertigungsanlage zum Herstellen von Klebebuchstaben od. dgl. (GB-B-2 040 778), bei der ein Verbundmaterial für die Buchstaben und eine zugehörende Abdeckung auf einem schrittweise vorwärtsbewegten Trägerband aufgebracht und mit diesem fortlaufend einer Stanzstation zum Stanzen von die Buchstaben aufweisenden Plättchen zuführbar ist. Die Ausstanzungen werden anschließend in einer Abnahmestation durch Preßluftbeaufschlagung weggeblasen und in einer Saugbox gesammelt, worauf die gestanzten Buchstabenplättchen in einer nachgeordneten Abgabestation durch Umlenkung des Trägerbandes auf ein Förderband zum Abtransport abgelegt werden. Es kommt hier zwar zu einer selbsttätigen Abfalltrennung, doch eignet sich diese Art der Abfallabnahme und Zuschnittsabgabe lediglich für einzeln hintereinandergereihte Zuschnitte einfacher Form und keinesfalls für kompliziertere Schnittmuster oder eine Anwendung bei gattungsgemäßen Schneidanlagen.

Der Erfindung liegt daher die Aufgabe zugrunde, diese Mängel zu beseitigen und eine Schneidanlage der eingangs geschilderten Art zu schaffen, die auf verhältnismäßig einfache Weise einen besonders rationellen Betrieb erlaubt, das Bearbeiten beliebig langer Nester gewährleistet und vor allem auch eine automatische Abfallbeseitigung ermöglicht.

Die Erfindung löst diese Aufgabe dadurch, daß der Schneidtisch einen Abfallsammler aufnimmt, der aus einem dem Förderband zum Sammeln des Abfalls entlang hin- und herverschiebbaren Längsschlitten mit einer mit ihrer Achse quer zur Förderrichtung liegenden, am Bandmaterial aufsetzbaren Umlenkrolle und einer oberhalb der Umlenkrolle dreh- und antreibbar gelagerten Speicherrolle besteht, an welcher Speicherrolle die in Längsrichtung des Förderbandes zusammenhängend verbundenen Abfallteile mit ihrem vom Bandmaterial getrennten und um die Umlenkrolle gezogenen Anfang aufwickelbar befestigt sind. Das in Abhängigkeit vom zurückgelegten Förderweg ansteuerbare Förderband erlaubt eine wunschgemäße Vergrößerung der Arbeitsfläche und dadurch eine zumindest schrittweise Bearbeitung beliebiger Nestlängen, wobei nach jedem Schneidvorgang unmittelbar am Schneidtisch auch der Abfall über den Abfallsammler abgenommen und von den Zuschnitten getrennt wird. Nach jedem Förderschnitt des Förderbandes wird das dadurch neu in den Arbeitsflächenbereich gebrachte Bandmaterial mit dem Schneidaggregat bearbeitet und anschließend oder in überlappender Arbeitsweise vom Abfall befreit, wozu der Längsschlitten des Abfallsammlers gegen die Förderrichtung verschoben und dabei der Abfall über die am Bandmaterial aufgesetzte Umlenkrolle gezogen und auf die Speicherrolle aufgewickelt wird. Selbstverständlich setzt das Abziehen des Abfalls voraus, daß dieser auch nach dem Schnittvorgang über einen gewissen Zusammenhalt verfügt und die Zuschnitte auf der Arbeitsfläche zurückgehalten werden, was durch die zwischen den Zuschnitten verbleibenden, gitterförmig zusammenhängenden Materialstege einerseits und die bleibende Unterdruckbeaufschlagung der Arbeitsfläche anderereits erreicht wird. Bei Beginn des Abfallabzuges braucht daher lediglich der Anfangsbereich des Abfalles händisch von den Zuschnitten abgehoben und über die Umlenkrolle auf die Speicherrolle gewickelt zu werden und die weitere Abfalltrennung ergibt sich fortlaufend durch einen an die Längsschlittenbewegung angepaßten Drehantrieb der Speicherrolle, so daß es während der Längsschlittenbewegung automatisch zu einem Abheben und Aufwickeln des Abfalles kommt. Auf dem Förderband liegt dann nur mehr das vom Abfall befreite Bandmaterial, also je nach Art des Bandes allein die Zuschnitte oder bei einem Schneiden auf Tiefe eines folienbedeckten Bandes die untere Deckfolie und die daraufklebenden Zuschnitte, und ein anschließender Förderschritt bringt dieses abfallfreie Bandstück in die an den Schneidtisch anschließende Materialablage. Während des Förderschrittes fährt der Längsschlitten synchron in die Ausgangsposititon zurück und nach Beendigung dieses Förderschrittes ist die Anlage für einen neuerlichen Schnitt- und Abfalltrennvorgang bereit, wobei es keine Beschränkung auf Prepregs-Bänder gibt, sondern beliebiges Bandmaterial bearbeitet werden kann.

Ist nach einer besonders vorteilhaften Weiterbildung der Erfindung zwischen Abfallsammler und Materialablage eine Schneideinrichtung zum Ablängen des Bandmaterials vorgesehen, kann wunschgemäß bei folienbedecktem Bandmaterial, dessen Zuschnitte ja auch nach der Abfalltrennung über die ungeschnittene Folie zusammenhängen, nach jedem einzelnen Förderschritt oder erst nach mehreren Förderschritten die Schneideinrichtung betätigt und das fertige Bandmaterial zur Abnahme abgeschnitten werden, das dann in gewünschter Stücklänge der Materialablage zu entnehmen ist. Da der Abfall vor dem Ablängen der die Zuschnitte tragenden Bandstücke abgezogen wird, bleibt der Abfall im ganzen und läßt sich ohne Unterbrechung über die ganze Bandmateriallänge abnehmen, was häufigeres händisches Einspannen des Abfalles in die Speicherrolle erübrigt und den Trennvorgang rationalisiert. Schrittweise lassen sich daher Nester unterschiedlichster Länge bearbeiten und wunschgemäß können auch Zuschnitte einzelner Nester oder mehrerer zusammenhängender Nester abgelängt und aufgerollt werden, wobei die Unterdruckbeaufschlagung des Schneidtisches während der einzelnen Förderschritte aus funktionstechnischen und wirtschaftlichen Gründen unterbrochen wird.

Umfaßt die Materialablage erfindungsgemäß eine Aufrolleinrichtung für das Bandmaterial, welche Aufrolleinrichtung einen Auffangkorb aufweist, dessen Wandung eine sich im Anschluß an den Eingangsbereich in bezug auf die Förderrichtung aufwärts und rückwärts krümmende Umlenkbahn für das Bandmaterial bildet, kommt es bei der Ablage des Bandmaterials durch das Einschieben in den Auffangkorb selbständig zu einem losen Aufrollen des Bandes ohne einen Wickelkern od. dgl. und das Aufwickeln der abgelängten Bandstücke bedarf keines händischen Zutuns mehr. Ohne eine Verzögerung des Arbeitsablaufes und ohne Beeinträchtigung des übrigen Arbeitsverfahrens können dann diese fertigen Bandrollen aus der Materialablage entnommen und auf beliebige Weise weiterverarbeitet oder -behandelt werden.

Die Umlenkbahn des Auffangkorbes hat für ein Umschlagen des in den Korb eingeschobenen Bandmaterials und damit das kernlose Aufrollen des Bandes zu sorgen, so daß die Bahn in Verlauf und spezieller Ausgestaltung an das jeweilige Bandmaterial anzupassen ist. Ein sich in Umlenk- und Aufrollrichtung mitbewegender Wandungsteil, wie ein bogenförmig geführter Bandförderer oder zusätzliche Luftstrahleinrichtungen u. dgl., können das Aufrollen unterstützen, wobei es besonders vorteilhaft ist, wenn nach einer Weiterbildung der Erfindung die Wandung aus quer zur Förderrichtung liegenden, dreh- und antreibbar gelagerten Stäben, Rohren od. dgl. besteht, die jeweils paarweise durch Riemenschlaufen miteinander verbunden sind. Auf konstruktiv einfache Weise ergibt sich so eine das Band weiterfördernde Korbwandung, die ein sicheres Ein- und Umschlagen und Aufrollen des Bandes gewährleistet.

Um die Handhabung des Abfallsammlers zu erleichtern, ist erfindungsgemäß die Umlenkrolle am Längsschlitten heb- und senkbar geführt und im Aufsetzbereich der Umlenkrolle eine Schneideinrichtung vorgesehen, wodurch einerseits ein Anheben der Umlenkrolle das Einlegen eines neuen Bandes od. dgl. unbehindert läßt, der Abfallsammler auf unterschiedliche Bandstärken eingestellt werden kann u. dgl. oder anderseits das Abfallmaterial bedarfsweise ablängbar ist.

Wird außerdem nach einer besonders vorteilhaften Ausgestaltung der Erfindung im ablageseitigen Endbereich des Schneidtisches oberhalb des Förderbandes eine Aufnahme für eine zusätzliche Materialspenderrolle mit einem eine vom Förderband abgewandte Trägerfolie aufweisenden Band angeordnet, welches um die angehobene Umlenkrolle fahrbare und mit der Trägerfolie an der Speicherrolle einspannbare Band in einem ersten Schritt durch Fortbewegen des Abfallsammlers von der Materialspenderrolle abziehbar und dann in einem zweiten Schritt nach Absenken der Umlenkrolle und Durchschneiden des Bandes bis auf die Trägerfolie mit der Schneideinrichtung durch ein Zurückbewegen des Abfallsammler auf das bereits vorhandene Bandmaterial zusätzlich aufbringbar ist, wobei gleichzeitig die Trägerfolie vom Band .lösbar und auf der Speicherrolle aufwickelbar ist, läßt sich der Abfallsammler nicht nur zum,Trennen des Abfalles vom am Förderband liegenden Bandmaterial nutzen, sondern auch zum Aufbringen einer oder mehrerer Lagen solchen Bandmaterials, um zwei- oder mehrschichtige Schnittmaterialien herzustellen. Dazu braucht dann lediglich in die Aufnahme eine Materialspenderrolle eingesetzt und das Zusatzband von der Spenderrolle aber die Umlenkrolle des Abfallsammlers zu dessen Speicherrolle geführt und dort fixiert zu werden. Nun fährt der Längsschlitten bei angehobener Umlenkrolle gegen die Förderrichtung vor und zieht das Band mit obenliegender Trägerfolie von der Spenderrolle ab, dann wird die Umlenkrolle auf das vorhandene Bandmaterial am Förderband aufgesetzt, über die Trenneinrichtung im Aufsetzbereich das neue Band ohne Durchschneiden der Trägerfolie durchschnitten und beim Zurückfahren des Längsschlittens das von der Spenderrolle abgezogene neue Band durch die Umlenkrolle auf das vorhandene Bandmaterial am Tisch aufgerollt, während gleichzeitig die Trägerfolie auf die Speicherrolle gewickelt wird. In der Ausgangsstellung wird das Band wieder geschnitten und wegen der auch hier ungeschnitten bleibenden Trägerfolie kann bei angehobener Umlenkrolle von vorne begonnen werden.

So läßt sich schrittweise mehrlagiges Bandmaterial für das Ausschneiden von Zuschnitten herstellen, das dann auf gleiche Weise wie das einlagige Bandmaterial bearbeitbar ist.

In der Zeichnung ist der Erfindungsgegenstand beispielsweise rein schematisch veranschaulicht, und zwar zeigen
Fig. 1 ein auf einer erfindungsgemäßen Schneidanlage zu bearbeitendes Bandmaterial im teilgeschnittenen Schaubild,
Fig. 2 eine erfindungsgemäße Schneidanlage in teilgeschnittener Seitenansicht,
Fig. 3 den materialablageseitigen Teil einer etwas abgeänderten Schneidanlage ebenfalls in teilgeschnittener Seitenansicht und
Fig. 4 einen Teil der Materialablage in Stirnansicht.

Um aus Bandmaterial 1, beispielsweise Prepregs, das unter- und oberseitig mit einer Deckfolie 2 abgedeckt sein kann, nach einem bestimmten Schnittmuster auf rationelle Weise einzelne Zuschnitte 3 auszuschneiden und dann die zwischen den Zuschnitten 3 verbleibenden, gitterförmig zusammenhängenden Materialstege 4 als Abfall vom übrigen Band abzuziehen, gibt es eine Schneidanlage 5, die einen unterdruckbeaufschlagbaren Schneidtisch 6 und ein über die Saugkästen 7 des Schneidtisches 6 geführtes, die Arbeitsfläche bildendes Förderband 8 sowie ein über die Arbeitsfläche verfahrbares Schneidaggregat 9 aufweist. Dieses Schneidaggregat 9 besitzt ein Schneidmesser 10, das dem Schneidvorschub entsprechend geführt wird und ein Schneiden auf Tiefe, also ein Schneiden mit exakt einstellbarer Schnittiefe erlaubt. Wie in Fig. 2 angedeutet, kann dabei das Schneidaggregat 9 mit einer zusätzlichen Vorschubeinrichtung 11, einer Greifereinrichtung 12 u. dgl. Zusatz- und Hilfseinrichtungen zur Erleichterung der Schneid- und Vorschub arbeiten ausgerüstet sein.

Der Materialtransport am Schneidtisch 6 erfolgt über das Förderband 8, das über Umlenkrollen 13 von einer Abwickeltrommel 14 im zulaufseitigen Endbereich des Tisches 6 auf eine Aufwickeltrommel 15 im ablaufseitigen Endbereich des Schneidtisches läuft und durch einen nicht weiter dargestellten Antrieb in Abhängigkeit vom zurückgelegten Förderweg schrittweise vorwärtsbewegt werden kann. Ist das Förderband von der Abwickeltrommel vollständig abgezogen, wird rückgespult und das Förderband 8 steht neuerlich in voller Länge zur Verfügung, was den Förderbandverschleiß verringert und auch das Förderbandwechseln zu einem einfachen Austausch der Förderbandrollen macht.

Das zu bearbeitende Bandmaterial 1 kommt über einen dem Schneidtisch 6 in Förderrichtung des Förderbandes 8 vorgelagerten Materialspender 16 auf die Arbeitsfläche, der ein oder mehr Materialspenderrollen 17 aufnimmt. Das zu bearbeitende Bandmaterial 1 wird von der jeweils in einer entsprechenden Abgabestellung gehaltenen Spenderrolle 17 abgezogen und auf das Förderband 8 aufgelegt, das dann das Material in Anpassung an den Bearbeitungsablauf zufuhrseitig von der Spenderrolle 17 abwickelt und ablaufseitig in eine dem Schneidtisch 6 nachgeordnete Materialablage 18 fördert. Im materialablageseitigen Ende des Tisches 6 gibt es außerdem eine Schneideinrichtung 19, so daß ein Band, dessen Zuschnitte nach der Bearbeitung noch zusammenhängen in gewünschten Stücken abgelängt wird und die Bandstücke einzeln in die Materialablage 18 kommen.

Die Materialablage 18 ist mit einer Aufrolleinrichtung 20 ausgerüstet, um die fertigen Bandstücke zusammenrollen und einzeln der Schneidanlage 5 entnehmen zu können. Diese Aufrolleinrichtung 20 weist einen Auffangkorb 21 auf, dessen Wandung aus quer zur Förderrichtung liegenden Stäben 22 und diese jeweils paarweise miteinander verbindenden Riemenschlaufen 23 besteht. Die Stäbe 22 sind in Seitenwangen 24 drehbar und über einen nur angedeuteten Kettentrieb 25 antreibbar gelagert, so daß der Auffangkorb 21 eine sich im Fördersinne bewegende,sich aufwärts und rückwärts krümmende Umlenkbahn für das eingeschobene Bandmaterial 1 bildet. Wie in Fig. 2 angedeutet, kann durch diese Umlenkbahn ohne einen Wickelkern das Bandmaterial lose zusammengerollt und nach dem Ablängen sofort der Materialablage 20 entnommen werden.

Zur Trennung des Abfalls vom übrigen Bandmaterial ist am Schneidtisch 6 ein Abfallsammler 26 vorgesehen, der aus einem dem Förderband 8 entlang hin- und herverschiebbaren Längsschlitten 27 mit einer quer zur Förderrichtung liegenden, der Höhe nach verstellbar geführten und am Bandmaterial aufsetzbaren Umlenkrolle 28 sowie einer oberhalb der Umlenkrolle 28 dreh- und antreibbar gelagerten Speicherrolle 29 besteht. Befindet sich nun das Bandmaterial auf dem Förderband 8, kann nach der Bearbeitung durch die Bearbeitungseinheit bzw. das Schneidaggregat 9 der Abfall automatisch von den Zuschnitten getrennt werden, indem, wie in Fig. 2 angedeutet, der Abfall über die Umlenkrolle 28 abgezogen und auf die Speicherrolle 29 aufgewickelt wird, während der Längsschlitten 27 des Abfallsammlers entgegen der Förderrichtung verfahren wird. Lediglich der Beginn der Abfalltrennung bedarf einer händischen Hilfe aufgrund des anfänglichen Einspannens des Abfalls in die Speichertrommel 29, die weitere Abfalltrennung erfolgt ohne händisches Zutun automatisch. Ist der Längsschlitten 27 über die Arbeitsfläche gefahren und der Abfall dieses Bandbereiches abgezogen, bewegen sich Förderband 8 und Längsschlitten 27 synchron in Förderrichtung, wobei einerseits der Abfallsammler 26 wieder in seine Ausgangsposition gelangt, anderseits das vom Abfall befreite Band in der Materialablage 18 zusammengerollt wird, worauf ein neuer Arbeitsschritt durch Bearbeitung des Bandes bzw. Einsatz des Abfallsammlers erfolgen kann und wunschgemäß auch die Schneideinrichtung 19 die fertigen, abfallfreien Bandstücke in vorbestimmter Länge ablängt. Voraussetzung für ein ordnungsgemäßes Abfalltrennen und eine Ablage des abfallfreien Bandes ist selbstverständlich ein verbleibender Zusammenhang der Materialstege 4 u. dgl. des Abfalls einerseits und ein Haften der Zuschnitte 3 auf der Arbeitsfläche oder der durchgehenden Deckfolie 2 anderseits auch nach der Barbeitung, so daß auf ein entsprechendes Schnittmuster, eine Unterdruckbeaufschlagung des Tisches und gegebenenfalls auf eine ungeschnitten zu belassende Deckfolie 2 geachtet werden muß.

Ist, wie in Fig. 3 angedeutet, am Längsschlitten 27 des Abfallsammlers 26 im Bereich der Umlenkrolle 28 eine Schneideinrichtung 30 angeordnet und außerdem im ablageseitigen Endbereich des Schneidtisches 6 eine Aufnahme 31 für eine zusätzliche Materialspenderrolle 32 vorgesehen, läßt sich der Abfallsammler 26 außer zum Trennen des Abfalles vom Bandmaterial auch zum Übereinanderschichten zweier oder mehrerer Bänder verwenden. Dazu braucht lediglich das neue Band 33, das mit einer Trägerfolie versehen ist, von der Materialspenderrolle 32 abgezogen und über die Umlenkrolle 28 zur Speichertrommel 29 geführt und eingespannt zu werden und das Auflegen des neuen Bandes 33 auf das am Förderband 8 liegende Band 1 erfolgt durch Verfahren des Längsschlittens 27 im Zusammenwirken mit der Umlenkrolle 28. Bei angehobener Umlenkrolle 28 und einem Zurückfahren des Längsschlittens 27 wird das neue Band 33 in gewünschter Länge abgezogen, dann wird die Umlenkrolle 28 abgesenkt und drückt das neue Band 33 auf das Band 1 auf, so daß nach einem Abschneiden des Bandes 33 mit der Schneideinrichtung 30, bei dem jedoch die obenliegende Trägerfolie ungeschnitten bleibt und einem Zurückfahren des Längsschlittens 27 das neue Band 33 über die Umlenkrolle 28 auf das Band 1 aufgerollt und gleichzeitig die Trägerfolie abgezogen und auf die Speichertrommel 29 aufgewickelt wird. Durch entsprechendes Wiederholen dieses Vorganges, was natürlich ein neuerliches Durchschneiden des Bandes 33 in der Ausgangsstellung erfordert, können mehrlagige Bänder geschaffen und dann Zuschnitte aus mehrlagigen Prepregs od. dgl. ausgeschnitten werden, und durch ein entsprechendes Aneinanderreihen der einzelnen, an die Arbeitsflächen angepaßten Abschnitte ist es möglich, solche mehrlagigen Bänder beliebig lange herzustellen.

Die erfindungsgemäße Schneidanlage 5 zeichnet sich durch ihre rationelle Arbeitsweise und insbesonders durch die Möglichkeit aus, unmittelbar am Schneidtisch nach der jeweiligen Bearbeitung eine automatische Abfalltrennung vorzunehmen und nicht nur schrittweise beliebig lange Bandstücke zu bearbeiten, sondern auch die fertigen, abfallfreien Bandstücke in beliebiger Länge zu teilen, aufgerollt abzulegen und abzunehmen.

## Patentansprüche

1. Schneidanlage (5) zum Ausschneiden von Zuschnitten aus Bandmaterial (1), beispielsweise ein- oder beidseitig folienbedeckte Prepregs, mit einem unterdruckbeaufschlagbaren Schneidtisch (6), der ein die Arbeitsfläche bildendes Förderband (8) aufweist, einem über die Arbeitsfläche verfahrbaren Schneidaggregat (9), das ein vorzugsweise auf eine bestimmte Schnittiefe einstellbares Schneidwerkzeug (10) besitzt, sowie einem Materialspender (16) in Förderrichtung vor und einer Materialablage (18) in Förderrichtung nach dem Schneidtisch (6), dadurch gekennzeichnet, daß der Schneidtisch (6) einen Abfallsammler (26) aufnimmt, der aus einem dem Förderband (8) zum Sammeln des Abfalles entlang hin- und herverschiebbaren Längsschlitten (27) mit einer mit ihrer Achse quer zur Förderrichtung liegenden, am Bandmaterial (1) aufsetzbaren Umlenkrolle (28) und einer oberhalb der Umlenkrolle (28) dreh- und antreibbar gelagerten Speicherrolle (29) besteht, an welcher Speicherrolle (29) die in Längsrichtung des Förderbandes (8) zusammenhängend verbundenen Abfallteile (4) mit ihrem vom Bandmaterial (1) getrennten und um die Umlenkrolle (28) gezogenen Anfang aufwickelbar befestigt sind.

2. Schneidanlage nach Anspruch 1, dadurch gekennzeichnet, daß zwischen Abfallsammler (26) und Materialablage (18) eine Schneideinrichtung (19) zum Ablängen des Bandmaterials (1) vorgesehen ist.

3. Schneidanlage nach Anspruch 1 oder 2, dadurch gekennzeichnet, daß die Materialablage (18) eine Aufrolleinrichtung (20) für das Bandmaterial (1) umfaßt, welche Aufrolleinrichtung (20) einen Auffangkorb (21) aufweist, dessen Wandung eine sich im Anschluß an den Eingangsbereich in bezug auf die Förderrichtung aufwärts und rückwärts krümmende Umlenkbahn für das Bandmaterial (1) bildet.

4. Schneidanlage nach Anspruch 3, dadurch gekennzeichnet, daß die Wandung aus quer zur Förderrichtung liegenden, dreh- und antriebbar gelagerten Stäben (22) besteht, die jeweils paarweise durch Riemenschlaufen (23) miteinander verbunden sind.

5. Schneidanlage nach Anspruch 1, dadurch gekennzeichnet, daß die Umlenkrolle (28) des Abfallsammlers (26) am Längsschlitten (27) heb- und senkbar geführt und im Aufsetzbereich der Umlenkrolle (26) eine Schneideinrichtung (30) vorgesehen ist.

6. Schneidanlage nach Anspruch 5, dadurch gekennzeichnet, daß im ablagenseitigen Endbereich des Schneidtisches (6) oberhalb des Förderbandes (8) eine Aufnahme (31) für eine zusätzliche Materialspenderrolle (32) mit einem eine vom Förderband abgewandte Trägerfolie aufweisenden Band (33) angeordnet ist, welches um die angehobene Umlenkrolle (28) führbare und mit der Trägerfolie an der Speicherrolle (29) einspannbare Band (33) in einem ersten Schritt durch Fortbewegen des Abfallsammlers (26) von der Materialspenderrolle (32) abziehbar und dann in einem zweiten Schritt nach Absenken der Umlenkrolle (28) und Durchschneiden des Bandes (33) bis auf die Trägerfolie mit der Schneideinrichtung (30) durch ein Zurückbewegen des Abfallsammlers (26) auf das bereits vorhandene Bandmaterial (1) zusätzlich aufbringbar ist, wobei gleichzeitig die Trägerfolie vom Band (33) lösbar und auf der Speicherrolle (29) aufwickelbar ist.

## Claims

1. Cutting apparatus (5) for cutting out blanks from material (1) in band form, for example prepregs covered with film on one or both sides, having a cutting table (6) which can be subjected to vaccum and has a belt conveyor (8) forming the working surface, a cutting unit (9) which can be moved over the working surface and has a cutting tool (10) preferably adjustable to a given cutting depth, and a material dispenser (16) upstream and material delivery means (8) downstream of the cutting table (6), characterised in that the cutting table (6) receives a waste collector (26) comprising a carriage (27) which is movable back and forth along the conveyor (8) to collect the waste and which has a deflecting roller (28) arranged transversely relative to the conveying direction and applicable to the material (1) in band form and a storage roller (29) rotatably and drivably mounted above the deflecting roller (28), the waste elements (4), which are interconnected in the longitudinal direction of the conveyor (8), being windably secured to the storage roller (29) at their beginning, which is separated from the material (1) in band form and is drawn round the deflecting roller (28).

2. Cutting apparatus as claimed in claim 1, characterised in that between the waste collector (26) and the material delivery means (18) there is a cutting device (19) for cutting the material (1) in band form into lengths.

3. Cutting apparatus as claimed in claim 1 or 2, characterised in that the material delivery means (18) comprises a rolling-up device (20) for the material (1) in band form, the device (20) having a collecting cage (21) of which the wall forms for the material (1) a deflection track curving upwards and backswards relative to the conveying direction following the entry zone.

4. Cutting apparatus as claimed in claim 3, characterised in that the wall comprises rotatably and drivably mounted rods (22) transverse relative to the conveying direction and interconnected in pairs by strap loops (23).

5. Cutting apparatus as claimed in claim 1, characterised in that the deflecting roller (28) of the waste collector (26) is guided so as to be raisable and lowerable on the carriage (27), and within the contact range of the deflecting roller (26) a cutting device (30) is provided.

6. Cutting apparatus as claimed in claim 5, characterised in that in the delivery end zone of the cutting table (6) above the belt conveyor (8) there is a mounting (31) for an additional material dispenser roll (32) with a band (33) having a support film facing away from the conveyor, which band (33), which can be guided over the raised deflecting roller (28) and stretched with the support film on the storage roller (29), can in a first step be drawn off by moving the waste collector (26) away from the material dispenser roller (32) and then in a second step, after lowering of the deflecting roller (28) and severing of the band (33) down to the support film by means of the cutting device (30), be additionally applied to the material (1) already present through a return movement of the waste collector (26), and at the same time the support film can be released from the band (33) and wound on to the storage roller (29).

## Revendications

1. Installation de découpage (9) destinée à découper des flans dans une matière en bande (1), par exemple un matériau pré-imprégné (Prepreg) revêtu d'une pellicule sur une face ou sur les deux faces, comprenant une table de coupe (6) pouvant être chargée par une dépression, qui présente une bande transporteuse (8) formant la surface de travail, un groupe de coupe (9) qu'on peut faire circuler au-dessus de la surface de travail et qui présente un outil de coupe (10) pouvant de préférence être réglé à une profondeur de coupe déterminée, ainsi qu'un distributeur de matière (16) situé en amont de la table de coupe (6) dans le sens du transport et une réception de matière (18) située en aval de la table de coupe dans le sens du transport, caractérisée en ce que le table de coupe (6) porte un collecteur de chute (26) qui est composé d'un chariot longitudinal (27) qu'on peut faire coulisser dans un sens et dans l'autre le long de la bande transporteuse (8) pour accumuler la chute, et qui comporte un rouleau de renvoi (28) dont l'axe est disposé transversalement à la direction de transport et qui peut être appuyé sur la matière en bande (1) et un rouleau accumulateur (29) monté au-dessus du rouleau de renvoi (28), mobile en rotation et pouvant être entrâiné, auquel rouleau accumulateur (29) les parties de chute (4) qui sont d'un seul tenant dans la direction longitudinale de la bande transporteuse (8) sont fixées, pour s'y enrouler, par leur partie initiale séparée de la matière en bande (1) et tirée autour du rouleau de renvoi (28).

2. Installation de découpage selon la revendication 1, caractérisée en ce qu'un dispositif de coupe (19) est prévu entre le collecteur de chute (26) et la réception de matière (18), pour couper la matière en bande (1) à longueur.

3. Installation de découpage selon la revendication 1 ou 2, caractérisé en ce que la réception de matière (18) comprend un dispositif d'enroulement (20) pour la matière en bande (1), lequel dispositif d'enroulement (20) comprend un panier récepteur (21) dont la paroi forme une voie de déviation pour la matière en bande (1) qui, à la suite de la région d'entrée, se recourbe vers le haut et vers l'arrière relativement au sens du transport.

4. Installation de découpage selon la revendication 3, caractérisé en ce que la paroi est composée de barreaux (22) disposés transversalement à la direction du transport, montés mobiles en rotation et pouvant être entraînés, et qui sont reliés entre eux, par paires, par des boucles de courroie (23).

5. Installation de découpage selon la revendication 1, caractérisée en ce que le rouleau de renvoi (28) du collecteur de chute (26) est guidé sur le chariot longitudinal (27) de façon à être mobile en mouvement montant et descendant, et un dispositif de coupe (30) est prévu dans la région d'appui du rouleau de renvoi (26).

6. Installation de découpage selon la revendication 5, caractérisé en ce que, dans la région d'extrémité, côté réception, de la table de coupe (6), est agencée, au-dessus de la bande transporteuse (8), un support (31) servant à porter un rouleau distributeur de matière supplémentaire (32), muni d'une bande (33) qui présente une feuille support sur sa face la plus éloignée de la bande transporteuse, cette bande (33), qu'on peut faire passer autour du rouleau de renvoi (28) relevé et qui peut être serrée contre le rouleau accumulateur (29) avec le feuille support, pouvant être dévidée du rouleau distributeur de matière (32) par le mouvement d'avance du collecteur de chute (26) dans une première étape, tandis qu'ensuite, dans une deuxième étape, après que le rouleau de renvoi (8) a été abaissé et que la bande (33) a été coupée dans toute son épaisseur à l'exception de la feuille support, au moyen du dispositif de coupe (30), elle peut être appliquée en supplément sur la matière en bande (1) déjà présente par un mouvement de recul du collecteur de chute (26), la feuille support pouvant être en même temps détachée de la bande (33) et enroulée sur le rouleau accumulateur (29).
